# EUROPÄISCHE PATENTSCHRIFT

(11) **EP 0 285 747 B1**
(45) Veröffentlichungstag und Bekanntmachung des Hinweises auf die Patenterteilung: **27.12.1990**
(21) Anmeldenummer: 88100558.1
(22) Anmeldetag: 16.01.1988
(51) Int. Cl.: C23F 13/02

(54) **Verfahren und Vorrichtung zur Aufrechterhaltung eines kathodischen Korrosionsschutzes für metallische Flächen**
Process and apparatus for sustaining the cathodic protection of metal surfaces
Procédé et dispositif pour le maintien de la protection cathodique de surfaces métalliques

(30) Priorität: 11.03.1987 DE 3707791
(43) Veröffentlichungstag der Anmeldung: 12.10.1988
(73) Patentinhaber: Vereinigte Elektrizitätswerke Westfalen AG, D-44139 Dortmund (DE)
(72) Erfinder: Rickert, Hans, Prof. Dr., D-4600 Dortmund 50 (DE); Holzäpfel, Günther, Dr., D-4600 Dortmund 30 (DE)
(74) Vertreter: Patentanwälte Meinke, Dabringhaus und Partner

(56) Entgegenhaltungen:
- DE-A- 2 361 547
- DE-B- 2 916 934
- WERKSTOFFE & KORROSION, Band 38, Nr. 11, November 1987, Seiten 691-695, VCH Verlagsgesellschaft mbH, Weinheim, DE; H. RICKERT et al.: "Elektrochemische Untersuchungen zum kathodischen Korrosionsschutz mit Unterbrecherpotentiostaten"

## Beschreibung

Die Erfindung richtet sich auf ein Verfahren zur Aufrechterhaltung eines kathodischen Korrosionsschutzes für metallische, mit einem Elektrolyten in Berührung stehende Flächen, mit Fremdstrom unter Verwendung einer inerten Elektrode als Fremdstromanode und eines Potentiostaten, wobei der Schutzstrom periodisch abgeschaltet und das vorhandene Potential (Eist) direkt zwischen der in dieser Phase als Bezugselektrode wirkenden Fremdstromanode und der zu schützenden Oberfläche gemessen und mit dem am Potentiostaten eingestellten Schutzpotential (Esₒil) verglichen wird und die Differenz (Eist-Esou) direkt als Regelgröße für den Schutzstrom herangezogen wird.

Ein derartiges Verfahren ist aus der DE-PS 29 16 934 der Anmelderin bekannt. Dieses Verfahren hat sich im vielfachen Einsatz in der Praxis bewährt.

Forschungsergebnisse haben nun gezeigt, daß das bekannte Verfahren noch verbessert werden kann, und zwar insbesondere dahingehend, daß die Messungen möglichst stromunabhängig durchgeführt werden.

Aufgabe der Erfindung ist daher die Schaffung einer Lösung, mit der erreicht wird, daß das jeweils gerade herr schende Schutzpotential unabhängig von dem geflossenen Schutzstrom meßbar und damit nachregelbar ist.

Mit einem Verfahren der eingangs bezeichneten Art wird diese Aufgabe gemäß der Erfindung dadurch gelöst, daß das Potential (Eist) nach einem geringfügigen zeitlichen Intervall als Wartephase nach dem Abschalten gemessen und als Regelgröße in der Regelphase für den in der Einschaltzeit fliessenden Schutzstrom herangezogen wird.

Durch die Unterteilung des Intervalles, in welchem der Schutzstrom abgeschaltet ist, in eine Wartephase und eine Meß- und Regelphase, wird erreicht, daß das Potential unabhängig von der Größe des vorher geflossenen Schutzstromes gemessen wird. Dabei macht sich die Erfindung die Erkenntnis zunutze, daß nach dem Abschalten nicht etwa wie vorher angenommen wurde, eine z.B. platinierte Titananode sofort und für einen längeren Zeitraum ein sehr stabiles konstantes Potential aufweist, sondern daß nach dem Abschalten zwar sofort der Abfall des Potentiales, der dem Ohm'schen Spannungsabfall an der Elektrode entspricht, erfolgt, und daß sich daran aber ein weiterer relativ schneller Potentialabfall anschließt, der von der Höhe der vorausgegangenen Polarisation und damit von dem in dem Einschaltintervall, geflossenen Strom abhängt. Das stabile Potential, das es zu messen gilt, wird erst nach einer gewissen Zeit erreicht, was die Erfindung ausnutzt.

War die bekannte Regelungsart schon anderen Schutzarten des kathodischen Korrosionschutzes überlegen, nicht zuletzt deswegen, weil die inerte Elektrode als Fremdstromanode und als Bezugselektrode herangezogen wurde, so war doch nicht mit Sicherheit auszuschließen, daß sich Meßfehler einschlichen, daß z.B. zu niedrig oder zu hoch gemessen wurde und damit ein zu niedriger oder zu hoher Schutzstrom aufgelegt wurde, was entweder keinen ausreichenden Korrosionsschutz mit sich brachte oder aber eine unerwünschte Wasserstoffentwicklung. Dem beugt die vorliegende Erfindung vor.

Da die beschriebenen Erscheinungen insgesamt vergleichsweise kurze Zeiten benötigen, sieht die Verfahrensweise in Ausgestaltung vor, daß die gesamte Abschaltzeit, d.h. die Summe aus Wartephase und Regelphase kleiner gleich 10 ms ist, wobei die Erfindung auch vorsieht, daß die Einschaltphase des Schutzpotentiales ein Mehrfaches dieser Gesamtabschaltzeit beträgt.

Zur Lösung der gestellten Aufgabe und zum Erreichen der oben angesprochenen Vorteile sieht die Erfindung auch eine Vorrichtung vor, die sich dadurch auszeichnet, daß sie zur Verzögerung des Meßbeginns nach Abschalten des Schutzpotentiales mit einem elektronischen Verzögerungsglied versehen ist.

Hierbei kann das Verzögerungsglied so ausgebildet sein, daß die Verzögerung im Bereich von 30 µs, insbesondere im Bereich von 25 - 50 µs liegt.

Die Vorrichtung weist erfindungsgemäß auch ein Regelglied auf, durch welches die Abschaltzeit zur Ermittlung der Regelgröße für den Schutzstrom auf höchstens 10 ms begrenzbar ist, wobei darüber hinaus ein Regelglied vorgesehen sein kann, durch welches die Aufschaltzeit des Schutzstromes auf ein Vielfaches der gesamten Abschaltzeit ausdehnbar ist.

Die Erfindung ist nachstehend anhand der Zeichnung beispielsweise näher erläutert, diese zeigt in
Fig. 1 eine Potential-Zeit-Kurve sowie in
Fig. 2 ein vereinfachtes Schaltbild einer Vorrichtung nach der Erfindung.

Die in der Fig 1 als Beispiel dargestellte Potential-Zeit-Kurve zeigt den Verlauf des Potentials nach Abschalten des Stromes bei zwei verschiedenen Stromstärken. Dabei handelt es sich um Ströme, die in der Einschaltzeit durch eine platinierte Titan-Anode geflossen waren.

Aus den Kurvenverläufen ist ersichtlich, daß der Abfall des Potentials, der dem Ohm'schen Spannungsabfall an der Elektrode entspricht, wie oben bereits angegeben, zwar sofort erfolgt. Diesem Abfall schließt sich aber ein weiterer Potentialabfall an. Dieser zweite vergleichsweise rasche Abfall ist von der Höhe der vorausgegangenen Polarisation und damit von dem in der Einschaltphase geflossenen Strom abhängig.

Wie sich aus dem Diagramm ergibt, wird das Potential erst nach einer Zeit von ca. 40 µs erreicht.

Wie sich aus Fig. 2 ergibt, steht die zu schützende Oberfläche 1 in Kontakt mit einem Elektrolyten 2, beispielsweise Meerwasser bei einem Schiffsrumpf oder Haushaltswasser bei einem Warmwasserboiler oder dgl. Die zu schützende Oberfläche 1 ist mit einem Sollspannungsgeber 3 verbunden, mit dem das Schutzpotential (Esou) eingestellt werden soll.

Über die Leitung 4 ist der Sollspannungsgeber 3 mit einem Trennverstärker 5 verbunden, dessen einer Ausgang 6 den einen Teil 7 eines Doppelschalters 8 beaufschlagt. Der andere Teil des Doppelschalters 8 ist mit 9 bezeichnet. Zwischen den beiden Teilen 7 und 9 des Doppelschalters 8 liegt ein Integrator 10.

Der Doppelschalter 8 wird, wie sich aus Fig. 2 ergibt, von einem Steuerelement 11 betätigt, welches einmal einen Zeitgeber umfaßt und die Funktionen "Ein/Aus" ausübt. Hinter dem Teil 9 des Doppelschalters 8 ist ein Stromverstärker 12 geschaltet, dessen einer Ausgang über die Leitung 13 mit einer mit Elektrolyten 2 eintauchenden Elektrode 14 verbunden ist. Die Elektrode 14 ihrerseits ist auch über die Leitung 15 mit dem Trennverstärker 5 verbunden. Zusätzlich ist ein elektronisches Verzögerungsglied 17 vorgesehen.

Angedeutet ist die Möglichkeit zur Regelung und zur Aufrechterhaltung des Schutzpotentiales die notwendige Energie durch ein Netzteil 16 zu beziehen, dessen Ein- und Ausgänge mit den entsprechenden Spannungsbezeichnungen, die denen der Ein- und Ausgänge des Schutzsystems entsprechen, bezeichnet sind.

Die Wirkungsweise der Vorrichtung ist dabei die folgende: Während einer vom Steuerelement 11 definierbaren Einschaltzeit fließt der Schutzstrom. Soll nun geregelt werden, wird der Schutzstrom über das Steuerglied 11 abgeschaltet und nach einer Wartephase, die vom Verzögerungsglied 17 bestimmt wird, das Potential (Eist) zwischen der in diesem Schaltzustand als Bezugselektrode wirkenden Elektrode 14 und der zu schützenden Oberfläche 1 verglichen, wobei die zu schützende Oberfläche auf Masse liegt. Eine ggf. vorhandene Regelabweichung (Eᵢₛₜ-E_{Soll}) wird vom Integrator 10 in der Regelphase mehrfach aufintegriert, wobei die aufintegrierte Spannung zur Steuerung des nachfolgend wieder zugeschalteten Schutzstromes dient. Dieser Vorgang wird periodisch wiederholt.

## Patentansprüche

1. Verfahren zur Aufrechterhaltung eines kathodischen Korrosionsschutzes für metallische, mit einem Elektrolyten in Berührung stehende Flächen, mit Fremdstrom unter Verwendung einer inerten Elektrode als Fremdstromanode und eines Potentiostaten, wobei der Schutzstrom periodisch abgeschaltet und das vorhandene Potential (Ejₛₜ) direkt zwischen der in dieser Phase als Bezugselektrode wirkenden Fremdstromanode und der zu schützenden Oberfläche gemessen und mit dem am Potentiostaten eingestellten Schutzpotential (Esₒₗₗ) verglichen wird und die Differenz (Eₗₛₜ-E_{Soll}) direkt als Regelgröße für den Schutzstrom herangezogen wird, dadurch gekennzeichnet, daß das Potential (Ejst) nach einem geringfügigen zeitlichen Intervall als Wartephase nach dem Abschalten gemessen und als Regelgröße in der Regelphase für den in der Einschaltzeit fließenden Schutzstrom herangezogen wird.

2. Verfahren nach Anspruch 1, dadurch gekennzeichnet, daß die Wartephase mindestens 30 _{I}ls dauert.

3. Verfahren nach Anspruch 2, dadurch gekennzeichnet, daß die Gesamtabschaltzeit kleiner gleich 10 ms ist.

4. Verfahren nach einem der vorangehenden Ansprüche, dadurch gekennzeichnet, daß die Einschaltzeit des Schutzstromes ein Mehrfaches der Gesamtabschaltzeit beträgt.

5. Vorrichtung, insbesondere zur Durchführung des Verfahrens eines der vorangehenden Ansprüche, dadurch gekennzeichnet, daß sie zur Verzögerung des Meßbeginnes nach Abschalten des Schutzstromes mit einem elektronischen Verzögerungsglied (17) versehen ist.

6. Vorrichtung nach Anspruch 5, gekennzeichnet durch ein elektronisches Verzögerungsglied (17), das Verzögerungen im Bereich von 30 µs, insbesondere im Bereich von 25 - 50 µs, bewirkt.

7. Vorrichtung nach einem der vorangehenden Ansprüche, gekennzeichnet durch ein Regelglied (11), durch das die Abschaltzeit zur Ermittlung der Regelgröße für den Schutzstrom auf höchstens 10 ms begrenzbar ist.

8. Vorrichtung nach Anspruch 7, gekennzeichnet durch ein Regelglied (11), durch das die Aufschaltzeit des Schutzstromes auf ein Vielfaches der gesamten Abschaltzeit ausdehnbar ist.

## Revendications

1. Procédé pour le maintien d'une protection cathodique contre la corrosion de surfaces métalliques en contact avec un électrolyte, au moyen d'un courant extérieur en utilisant une électrode inerte en tant qu'anode de courant extérieur et un potentiostat, le courant de protection étant coupé périodiquement et le potentiel actuel (Eist) étant mesuré directement entre l'anode à courant extérieur qui agit pendant cette phase en tant qu'anode de référence et la surface à protéger et est comparé avec le potentiel de protection (Eson) réglé par le potentiostat, la différence (Eᵢₛₜ―Eₛₒₗₗ) étant utilisée directement en tant que grandeur de régulation pour le courant de protection,
caractérisé en ce que le potentiel (Eiₛₜ) est mesuré après un court intervalle de temps constituant une phase d'attente après la coupure et est utilisé en tant que grandeur de régulation pendant la phase de régulation pour le courant de protection qui passe pendant la durée d'application de ce courant.

2. Procédé selon la revendication 1, caractérisé en ce que la phase d'attente dure au moins 30 ils.

3. Procédé selon la revendication 2, caractérisé en ce que la durée totale de la coupure est inférieure à 10 ms.

4. Procédé selon l'une quelconque des revendications précédentes, caractérisé en ce que la durée d'application du courant de protection est un multiple de la durée totale de la coupure.

5. Dispositif, notamment pour la mise en oeuvre du procédé selon l'une quelconque des revendications précédentes, caractérisé en ce qu'il est muni, pour retarder le début de la mesure après coupure du courant de protection, d'un organe électronique à retard (17).

6. Dispositif selon la revendication 5, caractérisé par un organe électronique à retard (17) qui détermine des retards de l'ordre de 30 µs, et notamment compris entre 25 et 50 µs.

7. Dispositif selon l'une quelconque des revendications précédentes, caractérisé par un organe de régulation (11) par lequel la durée de coupure pour déterminer la grandeur de régulation destinée au courant de protection peut être limitée au maximum à 10 ms.

8. Dispositif selon la revendication 7, caractérisé par un organe de régulation (11) dans lequel on peut allonger la durée d'application du courant de protection d'un multiple de la totalité de la durée de coupure.

## Claims

1. A method of maintaining cathodic protection from corrosion for metal surfaces which are in contact with an electrolyte, with external current, using an inert electrode as the external current anode and a portentiostat, wherein the protection current is periodically switched off and the existing potential (Eist) is directly measured between the external current anode which acts in this phase as a reference electrode, and the surface to be protected, and compared to the protection potential (E_{Soll}) which is set at the potentiostat, and the difference (Eₗₛₜ₋ Eₛₒₗₗ) is used directly as a regulating parameter for the protection current, characterised in that the potential (Eₗₛt) is measured after a short period of time as a waiting phase after switching off and is used as a regulating parameter in the regulating phase for the protection current which flows in the switched-on time.

2. A method according to claim 1 characterised in that the waiting phase lasts for at least 30 µs.

3. A method according to claim 2 characterised in that the total switched-off time is less than/equal 10 ms.

4. A method according to one of the preceding claims characterised in that the switched-on time for the protection current is a multiple of the total switched-off time.

5. Apparatus in particular for carrying out the method of one of the preceding claims characterised in that its is provided with an electronic delay member (17) to delay the beginning of measurement after the protection current is switched off.

6. Apparatus according to claim 5 characterised by an electronic delay member (17) which produces delays in the region of 30 µs, in particular in the region 25-50 µs.

7. Apparatus according to one of the preceding claims characterised by a regulating member (11) by which the switched-off time for detecting the regulating parameter for the protection current can be restricted to at most 10 ms.

8. Apparatus according to claim 7 characterised by a regulating member (11) by which the switched-on time of the protection current can be extended to a multiple of the total switched-off time.
